# FASCICULE DE BREVET EUROPEEN

(11) **EP 0 379 439 B1**
(45) Date de publication et mention de la délivrance du brevet: **28.12.1994**
(21) Numéro de dépôt: 90400151.8
(22) Date de dépôt: 19.01.1990
(51) Int. Cl.: A45C 5/02, A45C 5/14

(54) **Valise rigide ou semi-rigide en matière plastique**
Steifer oder halbsteifer Koffer aus Kunststoff
Rigid or semi-rigid suitcase made of plastics

(30) Priorité: 20.01.1989 FR 8900643
(43) Date de publication de la demande: 25.07.1990
(73) Titulaire: DELSEY, Société Anonyme dite:, F-93012 Bobigny Cédex (FR)
(72) Inventeur: Seynhaeve, André, F-60300 Senlis (FR)
(74) Mandataire: Loyer, Bertrand

(56) Documents cités:
- EP-A- 0 079 395
- EP-A- 0 120 769
- FR-A- 1 446 366
- US-A- 3 557 917

## Description

La présente invention concerne une valise rigide ou semi-rigide en matière plastique.

Il est connu, par exemple par le brevet US 2.832.448 de réaliser une valise de ce genre au moyen de deux coques articulées l'une à l'autre, dont les rebords s'emboitent l'un dans l'autre ; il est également connu par le modèle US 211.621 de disposer sur l'une des coques un bandeau métallique et sur l'autre coque une gorge métallique recevant le bandeau; il est également connu par le brevet US 3.497.041 de munir chaque coque d'une nervure périphérique et de disposer entre les deux nervures une ceinture métallique faisant cadre, L'inconvénient de cette disposition est que les deux nervures constituent avec la ceinture métallique une sorte de gorge assez large qui n'est pas très esthétique et dont les rebords présentent des saillies auxquelles ont peut se blesser. En outre la fabrication d'une telle valise est complexe et donc onéreuse. Il est également connu de supprimer la ceinture métallique de façon à rendre jointives les deux nervures, mais si cela améliore l'esthéthique de la valise et en simplifie la fabrication, il y a toujours une saillie périphérique qui présente des inconvénients.

La présente invention a pour objet de permettre de façon simple et donc énonomique la fabrication d'une valise ne comportant aucune aspérité. Dans ce but, on réalise la valise en trois éléments assemblés : un élément central et deux coques, l'une soudée à un des côtés de l'élément central et l'autre articulé sur l'autre côté. Le fait de constituer une valise en trois éléments est en soi connu, par exemple par les brevets allemands 21 35 463 ou 20 00 776 et européen 79.395 ; cependant ces dispositifs connus n'ont pas donné satisfaction parce qu'ils étaient ou trop lourds ou insuffisamment résistants.

Il est également connu du EP 0 120 769, servant de base pour le préambule de la revendication 1, une valise souple comportant un élément ou cadre central auquel sont reliées des enveloppes. Ce cadre central présente une gorge périphérique assurant un raidissement général dudit cadre.

Une telle valise présente une résistance accrue par rapport aux valises souples de type antérieurement connu.

La valise selon l'invention et telle que revendiquée à la revendication 1, est une valise du type comportant un cadre central en une seule pièce en forme d'anneau rigide présentant une gorge de renforcement à section en "U", caractérisée en ce que deux coques rigides sont fixées sur ledit cadre central, l'une de ces deux coques étant articulée sur l'un des côtés du cadre central de façon à pouvoir pivoter d'au moins 180°,et en ce que, au moins sur une portion de la partie supérieure ou devant dudit cadre central, la gorge de renforcement se présente sous la forme d'un logement en creux auquel est solidarisée une pièce de renforcement qui le recouvre de façon à constituer une poutre creuse d'une grande robustesse servant à rigidifier la paroi supérieure ou devant de la valise, cette poutre creuse recevant les mécanismes de fermeture, la poignée centrale et la poignée latérale de la valise.

La valise peut également comporter les dispositions suivantes :
a- la poutre creuse s'étend sur une portion de la longueur du devant de la valise, ou bien sur toute sa longueur ou même va au-delà jusqu'à une portion des parois latérales ou bouts de la valise;
b- la pièce de renforcement est disposée en continuité avec les surfaces des deux coques de façon que la valise présente une surface extérieure lisse, sans saillies;
c- la partie creuse et la pièce de renforcement sont munies de nervures perpendiculaires s'emboitant les unes dans les autres;
d- le cadre central est muni à sa partie inférieure de deux rails destinés à lui permettre de glisser sur les obstacles.

D'autres caractéristiques selon l'invention sont revendiquées dans les revendications 2-14, et apparaîtront à la lecture de la description accompagnée de dessins dans lesquels :
La figure 1 est une vue en élévation latérale de la valise selon l'invention;
La figure 2 représente la valise de la figure 1 ouverte;
La figure 3 représente une vue en coupe selon A-A de la figure 1;
La figure 4 représente une vue de dessous de la valise des figures 1 à 3;
La figure 5 représente une vue en perspective du cadre central sans les coques;
La figure 6 représente une vue en perspective de la pièce de renfort;
La figure 7 représente une vue partielle en coupe à échelle agrandie illustrant le devant de la valise et la poutre creuse;
La figure 8 représente une vue partielle à échelle agrandie d'un détail de la figure 2;
La figure 9 représente une vue en élévation latérale d'une variante de réalisation;
La figure 10 représente une vue correspondant à la figure 9 , la roulette supplémentaire étant escamotée;
La figure 11 représente une vue de détail en perspective et à grande échelle illustrant la roulette supplémentaire;
Les figures 12 et 13 représentent deux vues de détail en perspective et à grande échelle illustrant la poignée latérale de traction.

Les termes relatifs aux bagages à main, tels que des valises, étant définis par la norme NF H 48-004, la description de la valise, objet de la présente invention, sera faite ci-après en utilisant la terminologie de ladite norme.

En se reportant à ces figures, on voit que la valise est constituée par un cadre central, moulé en une seule pièce, auquel est soudée une première coque 2 constituant la cuvette de la valise et auquel est articulée une deuxième coque 3 constituant la couvercle de la valise.

Dans l'exemple représenté, les deux coques 2 et 3 sont symétriques, mais l'invention n'est pas limitée à cet exemple précis.

Comme on le voit à la figure 3, la cadre 1 comporte deux rainures, dans lesquelles viennent s'encastrer les rebords des deux coques 2 et 3. Le rebord de la cuvette 2 est soudé par tout moyen approprié dans la rainure inférieure 4 du cadre central 1 ; tandis que le rebord du couvercle 3 vient s'engager dans la rainure supérieure 5 lors de la fermeture et en est dégagée lors de l'ouverture.

Il est à noter que le rebord périphérique du couvercle 3 ne comporte aucun bourrelet, nervure de raidissement, bandeau ou autre renfort. La rigidité est obtenue par l'emboitement du couvercle 3 dans le cadre 1. Ceci est obtenu en donnant à la rainure supérieure 5 du cadre une grande profondeur (environ 2,5 cm) pour une largeur faible (environ 0,4 cm) et en rendant légèrement convergeantes les parois de cette rainure 5 de façon à obtenir un effet de serrage au fur et à mesure que le rebord du couvercle 3 s'enfonce dans ladite rainure.

Sur la figure 5, on voit que le cadre 1 est rectangulaire, constitué en une seule pièce et réalisé en une matière telle qu'il soit rigide. De préférence, il est en matière plastique injectée. Ce cadre comporte un devant 6, un dos 7 et deux bouts 8 et 9.

Selon la présente invention, le devant 6 comporte une partie en creux 10 constituant un logement. Dans l'exemple représenté, ce creux s'étend non seulement sur toute la longueur du devant 6, mais également sur une portion des deux bouts 8 et 9. Cependant, l'invention n'est pas limitée à ce cas particulier : le creux 10 peut n'occuper qu'une partie de la longueur du devant ou encore ne se trouver que sur le devant sans se prolonger latéralement sur les deux bouts.

La figure 6 représente une pièce de renforcement 11, qui est destinée à venir s'emboîter sur le logement en creux 10 de façon à constituer avec lui une poutre creuse. Cette pièce de renforcement 11 comporte deux logements 12 destinés à recevoir les mécanismes de fermeture et une plaque centrale 13 destinée à recevoir la poignée qui permet de porter la valise.

Sur la figure 5, on voit que le logement 10 comporte le long de ses deux côtés une pluralité de nervures 14 ; tandis que sur la figure 6, on voit que la pièce de renforcement comporte deux nervures 15. Les nervures 14 sont perpendiculaires au plan médian de la valise tandis que les nervures 15 sont parallèles à ce plan. Sur la figure 7, on voit que les nervures 14 sont munies de fentes 14a dans lesquelles viennent s'engager les nervures 15 de la pièce de renfort 11. On obtient ainsi une bonne solidarisation de la pièce de renfort 11 et du logement 10, ce qui permet d'obtenir une poutre creuse d'une très grande robustesse.

Comme on peut le voir en comparant les figures 5 et 6, la partie recourbée 11a de la pièce de renfort 11 est moins longue que la partie correspondante 10a du logement 10. Il en résulte que la pièce de renfort ne recouvre que partiellement cette partie 10a.

Cela permet de placer à cet emplacement constituant un logement 10a une poignée 17. Cette poignée est maintenue par un ressort dans la position escamotée représentée à la figure 12. Cette poignée 17 pivote autour d'un axe qui vient s'engager dans deux découpes 18 ménagées dans les deux prolongements 15a des nervures 15. Cette poignée 17 constitue la poignée de traction disposée sur l'un des côtés ou bouts de la valise.

En se reportant aux figures 4 et 8, on voit que le dos 7 comporte : deux logement 18 pour deux roues 19, les logements 18 étant ménagés dans les deux coques 2 et 3 ; deux pieds avant 20 et deux pieds arrière 21. Cette partie du cadre 1 comporte une nervure 22 et une charnière 23. La charnière 23 est disposée sur le côté extérieur de la rainure 5 ; tandis que la nervure 22 est disposée sur le côté extérieur de la rainure 4 (figure 8). La rainure 22 est déterminée de façon que son extrémité définisse avec le rebord externe de la charnière 23, un plan perpendiculaire au plan médian de la valise.

D'autre part, comme on le voit sur les figures 9 et 10 les pieds 20 et 21 font saillie au-delà de ce plan ; de sorte que quand la valise est posée verticalement elle repose sur ses pieds. Lorsque l'on tire sur la poignée 17, la valise repose sur ses deux roues 19; mais lorsque l'on monte un escalier la nervure 22 et la charnière 23 viennent glisser sur les nez des marches, et jouent alors le rôle de deux patins de glissement. Pour éviter un accrochage lorsque les pieds 21 arrivent en contact avec le nez d'une marche, le rebord avant 21a des pieds arrière 21 est oblique.

Les figures 9, 10 et 11 sont relatives à une variante selon laquelle on dispose dans la partie 10b du logement 10 opposée à celle où se trouve la poignée de traction, une roulette supplémentaire 24 escamotable dans ledit logement 10.

Cette roulette 24 est portée par une plaque 25 incurvée de façon à recouvrir la partie 10b du logement 10 en prolongement de la pièce de renfort 11. Cette plaque 25 comporte des nervures 26 munies d'orifices 27 recevant l'axe de pivotement de ladite plaque 25 et portant le logement 28 le pivot 29 de la roulette 24.

La figure 10 montre la roulette 24 en position escamotée la plaque 25 ayant été rabattue ; la figure 9 montre cette roulette 24 en position sortie. Dans cette position, on peut faire rouler facilement la valise en la tirant ou en la poussant au moyen de la poignée latérale 17 ; la roulette 24 étant montée pivotante autour de l'axe 29 peut être dirigée dans toute direction voulue.

Il est à noter que le cadre 1, le logement 10, ainsi que ses parties 10a et 10b, la pièce de renfort 11, et la plaque 25 sont disposés de façon que la surface extérieure de la valise soit lisse et ne présente aucune aspérité. Dans ce but les éléments de fermeture placés dans les logements 12 sont disposés de façon que leur surface externe soit dans le prolongement de la surface externe de la pièce de renforcement 11.

Toutes ces dispositions permettent de réaliser de façon peu onéreuse, une valise ne comportant aucune aspérité, légère, et d'une manipulation très aisée.

Comme cela est représenté à la figure 3, le cadre central 1 peut avantageusement comporter une aile 30 dirigée vers l'intérieur et disposée, pratiquement à la base de la rainure 5 parallèlement au plan médian de la valise. Cette aile constitue un renforcement du cadre 1, un support pour un éventuel plateau de sépration et en quelque sorte un couvercle pour une pochette souple pouvant être placée en dessous et fixée au cadre.

En se reportant à la figure 5, on voit que les extrémités du logement 10 sont de préférence obliques : cette disposition permet d'évacuer l'eau qui se serait éventuellement inflitrée en dessous de la plaque de renforcement 11 .

## Revendications

1. Valise du type comportant un cadre central (1) en une seule pièce en forme d'anneau rigide présentant une gorge de renforcement à section en "U", caractérisée en ce que deux coques rigides sont fixées sur ledit cadre central (1), l'une de ces deux coques (2) étant articulée sur l'un des côtés du cadre central de façon à pouvoir pivoter d'au moins 180°,et en ce que, au moins sur une portion de la partie supérieure ou devant (6) dudit cadre central (1), la gorge de renforcement se présente sous la forme d'un logement en creux (10) auquel est solidarisée une pièce de renforcement (11) qui le recouvre de façon à constituer une poutre creuse d'une grande robustesse servant à rigidifier la paroi supérieure ou devant (6) de la valise, cette poutre creuse recevant les mécanismes de fermeture, la poignée centrale et la poignée latérale de la valise.

2. Valise selon la revendication 1, dans laquelle la poutre creuse s'étend sur toute la longueur du devant (6) de la valise.

3. Valise selon la revendication 1, dans laquelle la poutre creuse s étend au-delà du devant (6) de la valise jusqu'à une portion des deux parois latérales ou bouts (8, 9) de la valise.

4. Valise selon l'une quelconque des revendications 1 à 3, dans laquelle la poutre creuse est constituée de façon telle que sa paroi supérieure soit en continuité avec les surfaces des deux coques de façon que la valise présente une surface extérieure lisse, sans saillies.

5. Valise selon l'une quelconque des revendications 1 à 4, dans laquelle la partie creuse du cadre comporte une pluralité de nervures (14) perpendiculaires au plan médian dudit cadre tandis que la pièce de renforcement (11) comporte au moins deux nervures (15) parallèles audit plan s'encastrant dans les nervures (14) du cadre (1).

6. Valise selon la revendication 4, dans laquelle les mécanismes de serrures destinées à fermer la valise, placés à l'intérieur de la poutre creuse ont une surface extérieure qui est en continuité avec la surface externe de la pièce de renforcement (11).

7. Valise selon l'une quelconque des revendications 1 à 6, dans laquelle le cadre central (1) est muni, à sa partie inférieure de deux patins de glissement (22, 23) destinés à lui permettre de glisser sur les obstacles.

8. Valise selon la revendication 7, dans laquelle l'un des patins est constitué par la charnière (23) au moyen de laquelle l'une des deux coque (3) est articulée au cadre central (1) ; tandis que l'autre patin est constitué par une nervure (22) solidaire dudit cadre (1).

9. Valise selon l'une quelconque des revendications 1 à 8, dans laquelle un des coins intérieurs des coques (2, 3) comporte un logement (18) dans lequel est placée une roulette (19).

10. Valise selon l'une quelconque des revendications précédentes, caractérisée par le fait que le cadre central (1) comporte une rainure (5) dans laquelle s'engage le rebord du couvercle (3), cette rainure (5) ayant une grande profondeur par rapport à sa largeur et des parois légèrement convergentes de façon à enserrer le rebord du couvercle lors de la fermeture.

11. Valise selon l'une quelconque des revendications précédentes, caractérisée par le fait que la poutre creuse comporte, à l'opposé du logement (10a) recevant la poignée de traction (17) un logement (10b) recevant une roulette additionnelle escamotable (24).

12. Valise selon la revendication 11, dans laquelle la roulette escamotable est portée par une plaque rabattable (25) et est articulée autour d'un axe (29) lui permettant de pivoter dans toutes les directions.

13. Valise selon l'une quelconque des revendications précédentes, dans laquelle le cadre (1) est muni d'une aile (30) dirigée vers l'intérieur, parallèle au plan médian de la valise de façon à constituer : un renforcement dudit cadre ; un support pour un éventuel plateau de séparation et un couvercle pour une pochette souple.

14. Valise selon l'une quelconque des revendications précédentes, caractérisée par le fait que les extrémités du logement (10) du cadre (1) sont obliques de façon à évacuer l'eau qui pourrait s'y être infiltrée.

## Claims

1. A suitcase of the type including a central frame (1) in a single piece, in the form of a rigid ring having a reinforcing groove of "U"-shaped section, characterised in that two rigid shells are fixed on the central frame (1), one of these two shells (2) being articulated on one of the sides of the central frame so as to be able to pivot through at least 180°, and in that on at least one portion of the upper or front portion (6) of the central frame (1), the reinforcing groove is in the form of a hollow housing (10) to which is joined a reinforcing part (11) which covers it so as to constitute a hollow beam of great strength serving to rigidify the upper or front wall (6) of the suitcase, this hollow beam receiving the closure mechanisms, the central handle and the lateral handle of the suitcase.

2. A suitcase according to Claim 1, in which the hollow beam extends along the whole length of the front (6) of the suitcase.

3. A suitcase according to Claim 1, in which the hollow beam extends beyond the front (6) of the suitcase as far as a portion of the two lateral walls or ends (8,9) of the suitcase.

4. A suitcase according to any one of Claims 1 to 3, in which the hollow beam is constituted in such a way that its upper wall is in continuity with the surfaces of the two shells, in such a way that the suitcase has a smooth external surface without projections.

5. A suitcase according to any one of Claims 1 to 4, in which the hollow portion of the frame has a plurality of ribs (14) perpendicular to the median plane of the frame, whilst the reinforcing part (11) has at least two ribs (15) parallel to said plane fitted into the ribs (14) of the frame (1).

6. A suitcase according to Claim 4, in which the locking mechanisms intended to close the suitcase, disposed inside the hollow beam, have an external surface which is in continuity with the external surface of the reinforcing part (11).

7. A suitcase according to any one of Claims 1 to 6, in which the central frame (1) is provided, in its lower portion, with two sliding runners (22, 23) intended to permit it to slide over obstacles.

8. A suitcase according to Claim 7, in which one of the runners is constituted by the hinge (23) by means of which one of the two shells (3) is articulated on the central frame (1), whilst the other runner is constituted by a rib (22) joined to the frame (1).

9. A suitcase according to any one of Claims 1 to 8, in which one of the interior corners of the shells (2,3) has a housing (18) in which is located a caster (19).

10. A suitcase according to any one of the preceding claims, characterised by the fact that the central frame (1) has a groove (5) in which the edge of the cover (3) engages, this groove (5) having a large depth with respect to its width and slightly converging walls so as to grip round the edge of the cover when it is closed.

11. A suitcase according to any one of the preceding claims, characterised by the fact that the hollow beam has, opposite to the housing (10a) receiving the pulling handle (17), a housing (10b) receiving an additional retractable caster (24).

12. A suitcase according to Claim 11, in which the retractable caster is carried by a plate (25) which can be folded back and is articulated about a shaft (29) which permits it to pivot in all directions.

13. A suitcase according to any one of the preceding claims, in which the frame (1) is equipped with an internally directed wing (30), parallel to the median plane of the suitcase so as to constitute : a reinforcement of the frame : a support for a possible separation plate and a cover for a flexible pouch.

14. A suitcase according to any one of the preceding claims, characterised by the fact that the ends of the housing (10) of the frame (1) are oblique so as to evacuate water which could infiltrate therein.

## Patentansprüche

1. Koffer des Typs mit einem einstückigen zentralen Rahmen (1) mit der Form eines steifen Rings, der eine Verstärkungsvertiefung mit "U"-förmigem Querschnitt aufweist, **dadurch gekennzeichnet**, daß zwei steife Schalen an diesem zentralen Rahmen (1) befestigt sind, wobei die eine dieser zwei Schalen (2) an der einen Seite des zentralen Rahmens so angelenkt ist, daß sie um wenigstens 180° verschwenkt werden kann, und daß die Verstärkungsvertiefung wenigstens auf einem Abschnitt des oberen oder des vorderen Teils (6) des zentralen Rahmens (1) die Form einer vertieften Aufnahme (10) aufweist, an der ein Verstärkungsstück (11) fest angebracht ist, das die Aufnahme so abdeckt, daß ein Hohlträger von großer Festigkeit gebildet wird, der zum Versteifen der oberen oder der vorderen Wand (6) des Koffers dient, wobei dieser Hohlträger die Schließmechanismen, den mittigen Griff und den Seitengriff des Koffers aufnimmt.

2. Koffer nach Anspruch 1, bei dem sich der Hohlträger über die gesamte Länge des Vorderteils (6) des Koffers erstreckt.

3. Koffer nach Anspruch 1, bei dem sich der Hohlträger über das Vorderteil (6) des Koffers hinaus bis zu einem Bereich der beiden Seitenwände oder Endteile (8, 9) des Koffers erstreckt.

4. Koffer nach einem der Ansprüche 1 bis 3, bei dem der Hohlträger so ausgebildet ist, daß seine obere Wand mit den zwei Flächen der Schalen so kontinuierlich verläuft, daß der Koffer eine glatte Außenfläche ohne Vorsprünge aufweist.

5. Koffer nach einem der Ansprüche 1 bis 4, bei dem das Hohlteil des Rahmens eine Mehrzahl von Rippen (14) aufweist, die senkrecht zur Mittelebene des Rahmens verlaufen, während das Verstärkungsstück (11) wenigestens zwei Rippen (15) aufweist, die parallel zu dieser Ebene verlaufen und dabei in die Rippen (14) des Rahmens (1) eingesetzt sind.

6. Koffer nach Anspruch 4, bei dem die Verschlußmechanismen zum Verschließen des Koffers, die im Inneren des Hohlträgers angeordnet sind, eine Außenfläche aufweisen, die mit der Außenfläche des Verstärkungsstücks (11) kontinuierlich verläuft.

7. Koffer nach einem der Ansprüche 1 bis 6, bei dem der zentrale Rahmen (1) an seinem unteren Teil mit zwei Gleitkufen (22, 23) versehen ist, die dazu bestimmt sind, sein Gleiten auf den Hindernissen zuzulassen.

8. Koffer nach Anpruch 7, bei dem eine der Kufen durch das Drehgelenk (23) gebildet ist, mittels dessen die eine der zwei Schalen (3) am zentralen Rahmen (1) angelenkt ist, während die andere Kufe durch eine Rippe (22) gebildet ist, die fest mit dem Rahmen (1) verbunden ist.

9. Koffer nach einem der Ansprüche 1 bis 8, bei dem eine der inneren Ecken der Schalen (2, 3) eine Aufnahme (18) aufweist, in der eine Rolle (19) angebracht ist.

10. Koffer nach einem der vorhergehenden Ansprüche, dadurch gekennzeichnet, daß der zentrale Rahmen (1) eine Nut (5) aufweist, in die der Rand des Deckels (3) eingreift, wobei diese Nut (5) eine große Tiefe in bezug auf ihre Breite sowie Wände aufweist, die etwas konvergieren, so daß der Rand des Deckels während des Verschließens verklemmt wird.

11. Koffer nach einem der vorhergehenden Ansprüche, dadurch gekennzeichet, daß der Hohlträger gegenüber der Aufnahme (10a), die den Zuggriff (17) aufnimmt, eine Aufnahme (10b) aufweist, die eine zusätzliche, versenkbare Rolle (24) aufnimmt.

12. Koffer nach Anspruch 11, bei dem die versenkbare Rolle durch eine klappbare Platte (25) getragen und um eine Achse (29) herum verschwenkbar ist, die deren Verschwenken in alle Richtungen zuläßt.

13. Koffer nach einem der vorhergehenden Ansprüche, bei dem der Rahmen (1) mit einem nach innen gerichteten Flügel (30) versehen ist, der parallel zur Mittelebene des Koffers so verläuft, daß er eine Verstärkung des Rahmens, eine Auflage für eine etwaige Trennplatte sowie einen Deckel für eine nachgiebige Tasche ausbildet.

14. Koffer nach einem der vorhergehenden Ansprüche, dadurch gekennzeichnet, daß die Enden der Aufnahme (10) des Rahmens (1) geneigt verlaufen, so daß das Wasser, das dort eingedrungen sein könnte, abgeleitet wird.
